# EUROPÄISCHE PATENTSCHRIFT

(11) **EP 0 492 194 B1**
(45) Veröffentlichungstag und Bekanntmachung des Hinweises auf die Patenterteilung: **22.02.1995**
(21) Anmeldenummer: 91120803.1
(22) Anmeldetag: 04.12.1991
(51) Int. Cl.: A47C 20/04

(54) **Schwenkbeschlag für Möbel**
Pivot mounting for furniture
Ferrure d'articulation pour meubles

(30) Priorität: 22.12.1990 DE 9017395 U
(43) Veröffentlichungstag der Anmeldung: 01.07.1992
(73) Patentinhaber: Franke GmbH & Co. KG, D-72336 Balingen (DE)
(72) Erfinder: Schmid, Kurt, W-7460 Balingen 1 (DE); Haug, Ernst-Eugen, W-7460 Balingen 1 (DE); Sauter, Karl-Jürgen, W-7475 Messstetten 1 (DE)
(74) Vertreter: Loesenbeck, Karl-Otto, Dipl.-Ing.

(56) Entgegenhaltungen:
- EP-A- 0 291 840
- EP-A- 0 348 605
- CH-A- 265 465
- FR-E- 82 042

## Beschreibung

Die vorliegende Erfindung betrifft einen Schwenkbeschlag für Möbel mit verschwenkbaren Möbelteilen, vorzugsweise für Betten, Liegen od. dg., mit einem im Querschnitt U- oder C-förmigen Schwenkhebel, der mit einem Ende schwenkbar an einer ortsfesten, Rasten aufweisenden Grundschiene derart gelagert ist, daß seine offene Seite der Grundschiene zugewandt liegt, und mit einem Stützhebel, der mit einem Ende drehbar an dem Schwenkhebel und mit seinem anderen Ende in der Grundschiene geführt ist, und welcher zur Fixierung der Winkelstellung des Schwenkhebels zur Grundschiene in die jeweilige Raste eingreift.

Ein in Rede stehender Schwenkbeschlag ist aus dem DE-GM 85 13 230 bekannt. Bei diesem Beschlag ist der Stützhebel mittels eines Bolzens an dem Schwenkhebel drehbar gelagert. Dadurch ergibt sich ein relativ großer Abstand der Drehachse zu dem die parallelen Schenkel des Schwenkhebels verbindenen Mittelsteg. Diese Art der Lagerung macht es erforderlich, daß der aus einem Flachmaterial gefertigte Schwenkhebel hochkant steht. Nachteilig ist bei dieser an sich bewährten Ausführung, daß der Stützhebel, bedingt durch seine Querschnittsform und die Art der Lagerung, sehr hohe Kräfte aufnehmen muß, wenn das in der Grundschiene geführte Ende in die erste Raste eingreift, das heißt, wenn der von der Grundschiene dem Schwenkhebel eingeschlossene Winkel am kleinsten ist. Außerdem verteuert die Art der Lagerung des Stützhebels den Beschlag erheblich, insbesondere deshalb, weil es im Zuge der Montage bei der Zuführung des Bolzens zu Störungen kommt.

Der vorliegenden Erfindung liegt die Aufgabe zugrunde, einen Schwenkbeschlag der eingangs genannten Art so weiterzuentwickeln, daß insbesondere beim Eingreifen des Stützhebels in die ersten Rasten bzw. bei relativ kleinem Winkel zwischen der Grundschiene und dem Schwenkhebel die Belastung des Stützhebels gegenüber den bekannten Konstruktionen herabgesetzt wird. Außerdem soll der Schwenkbeschlag durch eine vereinfachte Montage wesentlich kostengünstiger herstellbar sein.

Die gestellte Aufgabe wird erfindungsgemäß gelöst, indem die Breite des Stützhebels größer ist als die Höhe, und daß das dem Schwenkhebel zugewandte Ende des Stützhebels als zylindrischer Ansatz ausgebildet ist, der zumindest an dem die parallelen Schenkel des Schwenkhebels verbindenen Mittelsteg gelagert ist.

Durch die geänderte Durchschnittsform des Stützhebels ist es nunmehr möglich, das dem Schwenkhebel zugewandte Ende ohne Schwierigkeiten zylindrisch zu formen, so daß optimale Voraussetzungen für die Lagerung gegeben sind. Da der Abstand der Schwenkachse zu dem Mittelsteg wesentlich geringer ist als bei den vorbekannten Konstruktionen, ist der von dem Stützhebel und der Grundschiene eingeschlossene Winkel größer als bei den bislang bekannten Ausführungen, wenn der Stützhebel in die erste Raste eingreift. Dadurch wird aufgrund des Kniehebeleffektes die Belastung des Stützhebels entsprechend geringer. Andererseits ergibt sich bei gleicher Belastung des Stützhebels ein kleinerer Winkel zwischen der Grundschiene und dem Schwenkhebel, so daß im Bedarfsfall für den Benutzer in angenehmer Weise beispielsweise das Kopfteil eines Lattenrostes unter einem kleineren Winkel gegen die Waagerechte eingestellt werden kann, als bei den bisher bekannten Schwenkbeschlägen. Die Breite des Stützhebels entspricht zweckmäßigerweise dem Abstand der den Schlitz begrenzenden Stege der Grundschiene. Durch diese relativ große Breite wird ebenfalls eine große Kontaktfläche zwischen dem Stützhebel und der jeweiligen Raste erreicht. Dadurch ist es auch möglich, sowohl die Klinke als auch die Rasten sehr hoch zu belasten. Die Fläche des Stützhebels, die in der jeweiligen Winkelstellung des Schwenkhebels gegen die der Drehachse des Schwenkhebels abgewandte Flanke der jeweiligen Raste liegt steht senkrecht zur Ebene des Stützhebels.
Damit in allen Winkelstellungen diese Fläche vollflächig an der jeweiligen Flanke anliegt, ist in weiterer Ausgestaltung der Erfindung vorgesehen, daß der jeweilige Abstand von zwei Rasten der Grundschiene in Richtung zur Drehachse des Schwenkhebels kleiner wird, und daß die von den der Drehachse des Schwenkhebels abgewandt liegenden Flanken der Rasten und der vertikal eingeschlossenen Winkel zumindest in dem der Drehachse abgewandten Bereich mit kleiner werdenden Abstand der jeweiligen Raste zur Drehachse des Schwenkhebels von Raste zu Raste größer werden. Dadurch werden die der Drehachse abgewandten Flanken der Rasten an die jeweilige Stellung der Kontaktfläche des Stützhebels angepaßt. Wird der Schwenkhebel in eine annähernd vertikale Stellung gebracht, ist es notwendig, daß die Winkel der in der Drehachse des Schwenkhebels zugewandten Bereich liegenden Rasten, von der Drehachse aus gesehen, von Raste zu Raste wieder größer werden. Die Lagerung des Stützhebels erfolgt in einfachster Weise dadurch, daß zumindest der die parallelen Schenkel des Schwenkhebels verbindende Mittelsteg zur Bildung einer Lagerstelle für das zugeordnete zylindrische Ende des Stützhebels zwei durch Kaltverformung hergestellte Nasen aufweist, durch die der zylindrische Ansatz des Stützhebels gehalten ist. Dadurch entfällt das problematische Einsetzen des Bolzens. Damit der Stützhebel nicht herausfällt und sich nicht verdreht, ist noch vorgesehen, daß die parallel und im Abstand zueinander stehenden Schenkel des Schwenkhebels aufeinanderzugerichtete, durch Kaltverformung hergestellte Haltezungen aufweist.

Weitere kennzeichnende Merkmale einer vorteilhaften Ausgestaltung der vorliegenden Erfindung sind Gegenstand von weiteren Unteransprüchen. In der nachfolgenden Beschreibung eines bevorzugten Ausführungsbeispieles zeigen:
- Fig. 1: ein mit einem erfindungsgemäßen Schwenkbeschlag ausgerüstetes Lattenrost,
- Fig. 2: den erfindungsgemäßen Schwenkbeschlag im Vertikalschnitt,
- Fig. 3: die Lagerung des Stützhebels an dem Schwenkhebel in einer Schnittdarstellung und
- Fig. 4: die Lagerung des Schwenkhebels an der Grundschiene in Schnittdarstellung.

Die Figur 1 zeigt einen allgemein bekannten Lattenrost 10, der mit einem um eine Horizontalachse verschwenkbaren Rückenteil 11 ausgerüstet ist. Das Rückenteil 11 wird durch zwei erfindungsgemäße, den beiden Längsholmen zugeordneten Schwenkbeschlägen 12 verschwenkt. Der in den Figuren 2 bis 4 dargestellte Schwenkbeschlag 12 besteht aus einer ortsfest an einem Querholm des Lattenrostes 10 angebrachten Grundschiene 13, einem daran drehbar gelagerten Schwenkhebel 14 und einem Stützhebel 15, der mit einem Ende an dem Mittelsteg dessen Querschnitt U-förmig gestalteten Schwenkhebels 14 gelagert ist. Das andere Ende des Stützhebels 15 weist einen Mitnahmezapfen 16 auf, der in ein nicht näher erläutertes Führungsteil 17 eingreift, damit der Schwenkhebel in verschiedenen Winkelstellungen zur Grundschiene arretierbar ist, jedoch bei Überschreiten der größten Winkelstellung so geführt wird, daß er über die Rasten 18 der Grundschiene 13 hinweggleitet. Wie insbesondere aus den Figuren 2 und 3 erkennbar, ist die Breite des Stützhebels wesentlich größer als die Höhe. Das Verhältnis der Breite zur Höhe beträgt im dargestellten Ausführungsbeispiel ca. 2:1. Das dem Schwenkhebel 14 zugeordnete Ende des Stützhebels 15 ist im Sinne eines zylindrischen Zapfens 19 ausgebildet. Wie besonders die Figur 4 zeigt, ist der Schwenkhebel im Querschnitt U-förmig gestaltet, wobei die offene Seite der Grundschiene 13 zugewandt liegt. In dem die parallelen Schenkel verbindenden Mittelsteg des Schwenkhebels 14 sind durch Kaltverformung zwei Nasen 20,21 eingedrückt, zwischen denen der zylindrische Ansatz liegt. Dadurch kann sich der Stützhebel 15 nicht in Längsrichtung des Schwenkhebels 14 verschieben. Damit er nicht herausfällt und sich nicht verkantet, sind auch in den parallelen Schenkel des Schwenkhebels 14 jeweils zwei aufeinanderzugerichtete Haltezungen 22,23 durch Kaltverformung eingedrückt, wie besonders aus der Figur 3 zu erkennen ist. Durch die Rastnasen 20,21 und die Haltezungen 22,23 entfällt die Lagerung mittels eines Bolzens. Die im Querschnitt ebenfalls U-förmig ausgebildete Grundschiene 13 liegt so, daß die offenen Seiten des Schwenkhebels 14 und der Grundschiene aufeinanderzugerichtet sind. Außerdem umgreift der Schwenkhebel 14 die Grundschiene 13, wenn er nicht in einer Winkelstellung steht. Der die parallelen Schenkel der Grundschiene 13 verbindende Mittelsteg ist im dargestellten Ausführungsbeispiel mit dreizehn Rasten 18 versehen, die ebenfalls durch Kaltverformung gebildet sind. In diese Rasten greift das dem Zapfen 19 abgewandte Ende des Stützhebels 15 ein. Dadurch sind insgesamt auch dreizehn Winkelstellungen für den Schwenkhebel 14 möglich. Wie die Figur 2 deutlich zeigt, werden die Abstände zwischen zwei Rasten 18 mit kleiner werdenden Abstand zur Drehachse 24 des Schwenkhebels 14 kleiner. Die Kontaktfläche des Stützhebels 15 zu den Rasten 18 steht senkrecht zur Ebene des Stützhebels 15. Damit immer eine vollflächige Anlage in den Winkelstellungen erfolgt, sind die der Drehachse 24 abgewandten Flanken der Rasten 18 gegenüber der vertikalen unterschiedlich schräg gestellt. Im dargestellten Ausführungsbeispiel läßt sich der Schwenkhebel 14 über einen Winkel von 90° hinaus verschwenken. Dadurch werden die von den besagten Flanken und den vertikal eingeschlossenen Winkel zunächst in Richtung zur Drehachse 24 größer. In Richtung zur Drehachse 24 gesehen, werden ab der zehnten Raste diese Winkel jedoch wieder kleiner, da in diesen Winkelstellungen der Schwenkhebel 14 unter einem Winkel zur Grundschiene 13 steht, der entweder unter oder über 90° liegt. Die Figur 2 zeigt auch, daß Abstände zwischen zwei Rasten mit kleiner werdenden Abstand zur Drehachse 24 kleiner werden. Durch die sich ändernden Abstände und Winkel wird eine vollflächige Anlage des beweglichen Endes des Stützhebels 15 an den Flanken der Rasten 18 erreicht. Die Figur 2 zeigt besonders deutlich, daß der von der Grundschiene 13 und dem Stützhebel 15 eingeschlossene Winkel selbst dann verhältnismäßig groß ist, wenn der Mitnahmezapfen 16 in die Raste 18 eingreift, die im größten Abstand zur Drehachse 24 des Schwenkhebels liegt. Dies wird durch die flache Querschnittsform des Stützhebels 15 und der Lagerung unmittelbar unterhalb des Mittelsteges des Schwenkhebels 14 erreicht. Dabei ist es dann außerdem noch von Vorteil, daß die Rasten 18 der Grundschiene 13 an der dem Schwenkhebel 14 abgewandten Seite der Grundschiene 13 liegen.

Der Schwenkhebel 14 ist mit dem in der Darstellung linken Enden an dem linken Ende der Grundschiene 13 drehbar gelagert. Diese Lagerung zeigt die Figur 4. Danach sind durch Kaltverformung in die parallelen Schenkel des Schwenkhebels 15 aufeinanderzugerichtete, zylindrische Ansätze 25,26 geformt. Diese Ansätze 25,26 greifen in entsprechend ausgelegte Bohrungen der parallelen Schenkel der Grundschiene 13 ein. Die Stirnflächen der Ansätze 25,26 stehen gegenüber den Innenflächen der parallelen Schenkel der Grundschiene 13 nur unwesentlich vor. Dadurch wird es möglich, daß der Schwenkhebel 14 eingeklippst wird, indem die parallelen Schenkel nach außen gebogen werden und zurückfedern. Diese elastische Verformung wird möglich, da das Ende des Schwenkhebels 14 abgeschrägt ist, wie durch die Schrägflächen 27 erkennbar. Durch diese einfache Fertigung werden die Herstellkosten des erfindungsgemäßen Schwenkbeschlages noch zusätzlich verringert.

Es sei noch erwähnt, daß die Stabilität des Schwenkhebels 14 und ggf. auch der Grundschiene 13 durch eingeformte Sicken od. dgl. erhöht werden kann. Der Schwenkhebel 14 wird immer an das zu verschwenkende Möbelteil angeschlagen.

## Patentansprüche

1. Schwenkbeschlag für Möbel mit verschwenkbaren Möbelteilen, vorzugsweise für Betten, Liegen od. dgl., mit einem im Querschnitt U- oder C-förmigen Schwenkhebel (14), der mit einem Ende schwenkbar an einer ortsfesten, Rasten (18) aufweisenden Grundschiene (13) derart gelagert ist, daß seine offene Seite der Grundschiene zugewandt liegt, und mit einem Stützhebel (15), der mit einem Ende drehbar an dem Schwenkhebel und mit seinem anderen Ende in der Grundschiene geführt ist, und welcher zur Fixierung der Winkelstellung des Schwenkhebels zur Grundschiene in die jeweilige Raste eingreift, **dadurch gekenzeichnet,** daß die Breite des Stützhebels (15) größer ist als die Höhe, und daß das dem Schwenkhebel (14) zugewandte Ende des Stützhebels (15) als zylindrischer Ansatz (19) ausgebildet ist, der zumindest an dem die parallelen Schenkel des Schwenkhebels (14) verbindenden Mittelsteg gelagert ist.

2. Schwenkbeschlag nach Anspruch 1, dadurch gekennzeichnet, daß der jeweilige Abstand von zwei Rasten (18) der Grundschiene (13) in Richtung zur Drehachse (24) des Schwenkhebels (14) kleiner wird, und daß die von den der Drehachse (24) des Schwenkhebels (14) abgewandt liegenden Flanken der Rasten (18) und der vertikal eingeschlossenen Winkel zumindest in dem der Drehachse (24) abgewandten Bereich mit kleiner werdenden Abstand der jeweiligen Raste (18) zur Drehachse (24) des Schwenkhebels (14) von Raste (18) zu Raste (18) größer werden.

3. Schwenkbeschlag nach Anspruch 2, dadurch gekennzeichnet, daß die Winkel der in der Drehachse (24) des Schwenkhebels (14) zugewandten Bereiches liegenden Rasten (18), von der Drehachse (24) aus gesehen, von Raste zu Raste größer werden.

4. Schwenkbeschlag nach Anspruch 1, dadurch gekennzeichnet, daß zumindest der die parallelen Schenkel des Schwenkhebels (14) verbindende Mittelsteg zur Bildung einer Lagerstelle für das zugeordnete zylindrische Ende des Stützhebels (15) zwei durch Prägen hergestellte Nasen (20,21) aufweist durch die der Stützhebel (15) gegen Verschiebung in Längsrichtung gesichert ist.

5. Schwenkbeschlag nach Anspruch 4, dadurch gekennzeichnet, daß die parallel und im Abstand zueinander stehenden Schenkel des Schwenkhebels (14) aufeinanderzugerichtete, durch Prägen hergestellte Haltezungen (22,23) aufweisen.

6. Schwenkbeschlag nach Anspruch 1, dadurch gekennzeichnet, daß der Schwenkhebel (14) in der eingeschwenkten Stellung die Grundschiene (13) umgreift, daß die parallelen Schenkel des Schwenkhebels (14) zur drehbaren Lagerung zwei aufeinanderzugerichtete zylindrische Ansätze (25) aufweisen, die in entsprechende Bohrungen der parallelen Schenkel der Grundschiene (13) eingreifen.

7. Schwenkbeschlag nach Anspruch 6, dadurch gekennzeichnet, daß die Ansätze (25,26) durch Prägen hergestellt sind.

## Claims

1. A pivot fitment for articles of furniture with pivotable portions, preferably for beds, couches or the like, comprising a pivot lever (14) which is of U-shaped or C-shaped cross-section and which with its one end is mounted pivotably to a stationary base rail (13) having detents (18), in such a way that the open side of the pivot lever is towards the base rail, and comprising a support lever (15) which is guided with one end rotatably on the pivot lever and with its other end in the base rail and which for fixing the angular position of the pivot lever relative to the base rail engages into the respective detent, characterised in that the width of the support lever (15) is greater than the height and that the end of the support lever (15), that is towards the pivot lever (14) is in the form of a cylindrical projection (19) which is mounted at least at the central web which connects the parallel limbs of the pivot lever (14).

2. A pivot fitment according to claim 1 characterised in that the respective spacing between two detents (18) of the base rail (13) decreases in a direction towards the axis of rotation (24) of the pivot lever (14) and that, at least in the region remote from the axis of rotation (24), the angles included by the flanks of the detents (18) that are remote fro the axis of rotation (24) of the pivot lever (14) and the vertical increase fro one detent (18) to another with a decreasing distance of the respective detent (18) from the axis of rotation (24) of the pivot lever (14).

3. A pivot fitment according to claim 2 characterised in that the angles of the detents (18) disposed in the region towards the axis of rotation (24) of the pivot lever (14) increase from one detent to another, as viewed from the axis of rotation (24).

4. A pivot fitment according to claim 1 characterised in that at least the central web which connects the parallel limbs of the pivot lever (14), to form a mounting location for the associated cylindrical end of the support lever (15), has two noses (20, 21) which are produced by impressing and by which the support lever (15) is secured to prevent displacement thereof in the longitudinal direction.

5. A pivot fitment according to claim 4 characterised in that the limbs of the pivot lever (14) which are parallel and at a spacing from each other have holding tongues (22, 23) which are directed towards each other and which are produced by impressing.

6. A pivot fitment according to claim 1 characterised in that in the pivoted-in position the pivot lever (14) embraces the base rail (13) and that to provide a rotatable mounting the parallel limbs of the pivot lever (14) have two cylindrical projections (25) which are directed towards each other and which engage into suitable bores in the parallel limbs of the base rail (13).

7. A pivot fitment according to claim 6 characterised in that the projections (25, 26) are produced by impressing.

## Revendications

1. Ferrure pivotante pour meubles présentant des parties pivotantes, de préférence pour lits, couchettes ou similaires, comportant un levier pivotant (14) de section transversale en U ou en C, qui est monté avec une extrémité pivotant sur un rail de base (13) fixe, présentant des crans (18), de manière que son côté ouvert soit tourné vers le rail de base, et comportant un levier d'appui (15), qui est guidé avec une extrémité en rotation sur le levier pivotant et avec son autre extrémité dans le rail de base, et qui s'engage dans le cran respectif, pour la fixation de la position angulaire du levier pivotant par rapport au rail de base, caractérisée en ce que la largeur du levier d'appui (15) est supérieure à la hauteur, et en ce que l'extrémité, tournée vers le levier pivotant (14), du levier d'appui (15), est un appendice (19) cylindrique, qui est monté au moins sur l'entretoise centrale reliant les branches parallèles du levier pivotant (14).

2. Ferrure pivotante selon la revendication 1, caractérisée en ce que la distance respective entre deux crans (18) du rail de base (13) diminue en direction de l'axe de rotation (24) du levier pivotant (14), et en ce que les flancs des crans (18), tournés à l'opposé de l'axe de rotation (24) du levier pivotant (14), et l'angle verticalement formé augmentent de cran (18) en cran (18), au moins dans la zone tournée à l'opposé de l'axe de rotation (24), lorsque la distance du cran (18) respectif à l'axe de rotation (24) du levier pivotant (14) diminue.

3. Ferrure pivotante selon la revendication 2, caractérisée en ce que les angles des crans (18), situés dans la zone tournée vers l'axe de rotation (24) du levier pivotant (14), vus à partir de l'axe de rotation (24), augmentent de cran en cran.

4. Ferrure pivotante selon la revendication 1, caractérisée en ce qu'au moins l'entretoise centrale, reliant les branches parallèles du levier pivotant (14), présente, pour former un palier d'appui à l'extrémité cylindrique correspondante du levier d'appui (15), deux ergots (20, 21), formés par estampage, qui bloquent le levier d'appui (15) contre un déplacement dans la direction longitudinale.

5. Ferrure pivotante selon la revendication 4, caractérisée en ce que les branches parallèles et écartées l'une de l'autre du levier pivotant (14) présentent des languettes de retenue (22, 23), dirigées l'une vers l'autre, réalisées par estampage.

6. Ferrure pivotante selon la revendication 1, caractérisée en ce que dans la position repliée, le levier pivotant (14) entoure le rail de base (13), en ce que les branches parallèles du levier pivotant (14) présentent, pour l'appui tournant, deux appendices (25) cylindriques dirigés l'un vers l'autre, qui s'engagent dans des trous correspondants des branches parallèles du rail de base (13).

7. Ferrure pivotante selon la revendication 6, caractérisée en ce que les appendices (25, 26) sont réalisés par estampage.
